# EUROPÄISCHE PATENTSCHRIFT

(11) **EP 2 817 425 B1**
(45) Veröffentlichungstag und Bekanntmachung des Hinweises auf die Patenterteilung: **18.05.2016**
(21) Anmeldenummer: 13714569.4
(22) Anmeldetag: 20.03.2013
(51) Int. Cl.: C21D 1/667

(54) **STEUERUNG EINER KÜHLUNG**
COOLING CONTROL
COMMANDE DE REFROIDISSEMENT

(30) Priorität: 28.03.2012 EP 12161804
(43) Veröffentlichungstag der Anmeldung: 31.12.2014
(73) Patentinhaber: Primetals Technologies Germany GmbH, 91052 Erlangen (DE)
(72) Erfinder: WEINZIERL, Klaus, 90480 Nürnberg (DE)
(74) Vertreter: Metals@Linz
(86) Internationale Anmeldenummer: PCT/EP2013/055753
(87) Internationale Veröffentlichungsnummer: WO 2013/143925

(56) Entgegenhaltungen:
- EP-A1- 2 108 465
- EP-A2- 1 046 436
- DE-A1-102007 046 279
- JP-A- 4 167 916
- JP-A- 7 112 254
- JP-A- 2007 203 362
- KR-A- 20120 060 078
- US-A- 3 589 160

## Beschreibung

Die vorliegende Erfindung betrifft ein Verfahren zur Steuerung einer Kühlung eines Werkstoffs mit einem Kühlmittel, ein Computerprogrammprodukt zum Ausführen eines solchen Verfahrens, eine Steuerungseinrichtung zur Steuerung einer Kühlung eines Werkstoffs mit einem Kühlmittel, und eine Kühlstrecke einer Walzanlage, umfassend eine solche Steuerungseinrichtung.

Zur Kühlung von Metallbändern, insbesondere von Stahlbändern, ist es bekannt, auf diese große Mengen von Wasser als Kühlmittel aufzubringen. In einer Kühlstrecke muss der Kühlmittelstrom und damit die Kühlintensität so geregelt sein, dass das gewünschte Gefüge des abzukühlenden Werkstoffs mit hoher Präzision festgelegt wird.

DD 213 853 A1 beschreibt eine Regeleinrichtung zur Regelung einer Wasserzufuhr in einer Wasserkühlstrecke, die zur Abkühlung eines Walzgutes betrieben wird. Die Regeleinrichtung umfasst Durchflussmengenmesser und Stellventile in Zuleitungen zu Kühldüsen, welche mit einem Regelorgan einer EDV-Anlage in Verbindung stehen, in der je nach Typ des Walzgutes eines von mehreren hinterlegten Kühlregelprogrammen abgearbeitet wird (EDV = Elektronische Daten-Verarbeitung).

DE 101 37 596 A1 beschreibt ein Verfahren zur Kühlung von Werkstücken, insbesondere von Walzprodukten aus Stahl. Der Druck des Kühlwassers wird durch eine Verstellung von Druckregelventilen eingeregelt. Hierbei wird laufend kontrolliert, ob eine unzulässige Abweichung gemessener Ist-Druckwerte von Soll-Druckwerten vorliegt und gegebenenfalls eine Regelung der Druckwerte durchgeführt.

DE 10 2007 046 279 A1 betriffe ein Verfahren für eine Kühlstrecke mit zentralisierten Erfassung von Ventilcharakteristiken.

Solche Druckregelkreise werden durch Änderungen der Sollwassermenge an den Ventilen der Kühlstrecke ständig gestört. Für den Druckregelkreis ändert sich also ständig das Verhalten der Regelstrecke. Umgekehrt werden alle Durchflussregelkreise durch Druckschwankungen gestört. Daher sind solche Regelungen einer Kühlstrecke relativ langsam. Besonders störend tritt dieser Nachteil bei einer Intensivkühlung zutage, d. h. im Falle eines hohen Wasserbedarfs bei einem Wasserdruck größer als 1 bar. Ein solch hoher Wasserdruck kann allein mit einem Hochtank nicht bereitgestellt werden, so dass der Betrieb der Intensivkühlung und einer Wasserpumpe der Wasserwirtschaft nicht mehr entkoppelt möglich ist.

Es ist Aufgabe der vorliegenden Erfindung, eine verbesserte Kühlung eines Werkstoffs mit einem Kühlmittel anzugeben.

Die Aufgabe wird gemäß Anspruch 1 gelöst durch ein Verfahren zur Steuerung einer Kühlung eines Werkstoffs mit einem Kühlmittel, wobei eine Zufuhr des Kühlmittels zu dem Werkstoff durch mindestens ein Stellglied gesteuert wird, welches in zwei oder mehr unterschiedliche Stellungen einstellbar ist, wobei dem Stellglied ein Stellglied-Kennlinienfeld zugeordnet wird, welches eine Beziehung zwischen einem Kühlmittelstrom, einem Druck des Kühlmittels und einer Stellung des Stellglieds angibt, wobei mindestens einer Kühlmittelpumpe, welche in Flussrichtung des Kühlmittels gesehen vor dem mindestens einen Stellglied angeordnet ist, ein Pumpen-Kennlinienfeld zugeordnet wird, welches eine Beziehung zwischen einer Drehzahl der Pumpe, einer Druckdifferenz des Kühlmittels, die zwischen einem Saugdruck an einer Eingangsseite der Pumpe und einem Ausgangsdruck an einer Ausgangsseite der Pumpe herrscht, und einem Kühlmittelstrom angibt, und wobei ein Kühlmittelstrom eingestellt wird, indem die Druckdifferenz ermittelt wird, aus dem Pumpen-Kennlinienfeld die zu der ermittelten Druckdifferenz und einem Soll-Kühlmittelstrom korrespondierende Drehzahl ermittelt wird, die Pumpe auf die ermittelte Drehzahl eingestellt wird, der Druck des Kühlmittels in Flussrichtung des Kühlmittels gesehen vor dem mindestens einen Stellglied ermittelt wird, aus dem Stellglied-Kennlinienfeld die zu dem ermittelten Druckwert und dem Soll-Kühlmittelstrom korrespondierende Stellung ermittelt wird, und das Stellglied in die ermittelte Stellung eingestellt wird. Die Aufgabe wird weiter gelöst durch ein Computerprogrammprodukt zur Steuerung der Kühlung eines Werkstoffs mit einem Kühlmittel, wobei eine Zufuhr des Kühlmittels zu dem Werkstoff durch mindestens ein Stellglied gesteuert wird, welches in zwei oder mehr unterschiedliche Stellungen einstellbar ist, wobei dem Stellglied ein Stellglied-Kennlinienfeld zugeordnet ist, welches eine Beziehung zwischen einem Kühlmittelstrom, einem Druck des Kühlmittels und einer Stellung des Stellglieds angibt, wobei mindestens einer Kühlmittelpumpe, welche in Flussrichtung des Kühlmittels gesehen vor dem mindestens einen Stellglied angeordnet ist, ein Pumpen-Kennlinienfeld zugeordnet wird, welches eine Beziehung zwischen einer Drehzahl der Pumpe, einer Druckdifferenz des Kühlmittels, die zwischen einem Saugdruck an einer Eingangsseite der Pumpe und einem Ausgangsdruck an einer Ausgangsseite der Pumpe herrscht, und einem Kühlmittelstrom angibt, und wobei das Computerprogrammprodukt, wenn es durch eine Recheneinheit ausgeführt wird, folgende Verfahrensschritte durchführt: Ermitteln einer zu einer Druckdifferenz des Kühlmittels zwischen der Eingangsseite und der Ausgangsseite der Pumpe und einem Soll-Kühlmittelstrom korrespondierenden Drehzahl der Pumpe aus dem Pumpen-Kennlinienfeld; Ermitteln einer zu einem Druckwert des Kühlmittels, der in Flussrichtung des Kühlmittels gesehen vor dem mindestens einen Stellglied ermittelt wurde, und dem Soll-Kühlmittelstrom korrespondierenden Stellung aus dem Stellglied-Kennlinienfeld; Erzeugen eines Signals, das an einer dem Stellglied zugeordneten Stelleinheit eine Einstellung des Stellglieds in die ermittelte Stellung auslöst; und Erzeugen eines Signals, das an der mindestens einen Kühlmittelpumpe eine Einstellung auf die ermittelte Drehzahl auslöst. Die Aufgabe wird außerdem gelöst durch eine Steuerungseinrichtung zur Steuerung einer Kühlung eines Werkstoffs mit einem Kühlmittel, umfassend mindestens eine Speichereinheit, welche zur Speicherung eines Stellglied-Kennlinienfelds, das eine Beziehung zwischen einem Kühlmittelstrom, einem Druck des Kühlmittels und einer Stellung mindestens eines dem Stellglied-Kennlinienfeld zugeordneten Stellglieds zur Steuerung der Zufuhr des Kühlmittels zu dem Werkstoff angibt, und zur Speicherung eines Pumpen-Kennlinienfeld, das eine Beziehung zwischen einer Drehzahl der Pumpe, einer Druckdifferenz des Kühlmittels, die zwischen einem Saugdruck an einer Eingangsseite der Pumpe und einem Ausgangsdruck an einer Ausgangsseite der Pumpe herrscht, und einem Kühlmittelstrom angibt, ausgebildet ist, eine Prozessoreinheit, welche dazu ausgebildet ist, aus dem gespeicherten Stellglied-Kennlinienfeld die zu einem ermittelten Druckwert des Kühlmittels und einem Soll-Kühlmittelstrom korrespondierende Stellung des mindestens einen Stellglieds und aus dem gespeicherten Pumpen-Kennlinienfeld die zu einer ermittelten Druckdifferenz des Kühlmittels zwischen der Eingangsseite und der Ausgangsseite der Pumpe und einem Soll-Kühlmittelstrom korrespondierende Drehzahl der Pumpe zu ermitteln, und eine Signaleinheit, welche dazu ausgebildet ist, ein Signal zur Einstellung des mindestens einen Stellglieds in die ermittelte Stellung an eine Stelleinheit zu senden und ein Signal zur Einstellung der mindestens einen Kühlmittelpumpe auf die ermittelte Drehzahl an einen Drehzahlregler zu senden.

Ein übliches Kühlmittel ist Wasser, insbesondere für die Kühlung eines Werkstoffs wie Metall. In Bezug auf ein Kühlmittel werden in der Beschreibung der Erfindung die Begriffe "Strom" und "Fluss" gleichbedeutend verwendet: sie beschreiben eine pro Zeiteinheit durch eine gegebene Querschnittsfläche hindurch tretende Menge an Kühlmittel. Dabei kann die Kühlung in Form einer Wasserstrahlkühlung, häufig auch als Laminarkühlung bezeichnet, erfolgen. Eine Wasserstrahlkühlung ist eine Kühlung des Materials mit einem oder mehreren Wasserstrahlen. Die Intensivkühlung kann als ein Spezialfall der Laminarkühlung betrachtet werden. Für eine Intensivkühlung im Sinne der vorliegenden Beschreibung ist ein hoher Wasserbedarf bei einem Wasserdruck größer als 1 bar kennzeichnend. Der Wasserbedarf der Intensivkühlung kann aus einem reinen Wasserhochtank nicht mehr gedeckt werden, so dass der Betrieb der Intensivkühlung - im Falle von Wasser als Kühlmittel - mit einer Wasserpumpe der Wasserwirtschaft gekoppelt ist. Die Ventile der Intensivkühlung sind dabei vorzugsweise kontinuierlich verstellbar, d. h. die Wassermengen sind kontinuierlich veränderbar, um eine genaue Dosierung der Kühlleistung zu ermöglichen.

Erfindungsgemäß werden keine Durchflussregelkreise aufgebaut, sondern die Stellglieder eines Kühlmittellaufs direkt angesteuert. Weiterhin wird auch kein Druckregelkreis für die der Kühlung zuzuführende Kühlmittelmenge aufgebaut. Die vorliegende Erfindung beruht dabei auf der Erkenntnis, dass eine hohe Einstellgeschwindigkeit eines benötigten Kühlmittelstroms, z. B. eines Kühlwasserstroms in einer Kühlstraße, nur über eine Steuerung zu erreichen ist, wohingegen eine herkömmliche Regelung dafür zu langsam und zu störanfällig ist, vor allem unter den Bedingungen einer Intensivkühlung.

Vorzugsweise wird dabei wie folgt verfahren: Jedem Stellglied, z. B. in Form einer Regelklappe oder eines Ventils, wird ein erstes Stellglied-Kennlinienfeld k = f (w, p) zugeordnet, das die Eingangsgrößen Kühlmittelstrom w und Druck p des Kühlmittels auf eine Stellgliedstellung k abbildet und das aus einem Soll-Kühlmittelstrom w eine direkte Ermittlung einer korrespondierenden Stellgliedstellung k ermöglicht. Dieses Kennlinienfeld ist entweder vorbekannt oder wird zumindest einmalig durch "Auslitern" des Stellglieds ermittelt. Unter "Auslitern" wird eine experimentelle Ermittlung des Durchflusses durch das Stellglied als Funktion der Stellung des Ventils und des Drucks des Kühlmittels verstanden. Zum Kalibrieren des Stellglied-Kennlinienfeldes f(w, p) können Durchflussmessungen vorgenommen werden.

Alternativ kann ein zweites Stellglied-Kennlinienfeld w = g(k, p) abgelegt werden, das die Eingangsgrößen Stellgliedstellung k und Druck p des Kühlmittels auf einen Kühlmittelstrom w abbildet. Es ist auch möglich, dass alternativ ein drittes Stellglied-Kennlinienfeld p = h(k, w) abgelegt wird, das die Eingangsgrößen Stellgliedstellung k und Kühlmittelstrom w auf einen Druck p des Kühlmittels abbildet.

Ein Prozessrechner steuert die Stellglieder unter Verwendung der dazugehörigen Kennlinienfelder derart an, dass durch jedes Stellglied der geforderte Kühlmittelstrom fließt. Dazu wird der Istdruck p erfasst, in das Kennlinienfeld eines jeden Stellglieds eingesetzt und jeder Soll-Kühlmittelstrom w auf eine korrespondierende Soll-Stellgliedstellung k abgebildet. Alternativ wird der Solldruck anstelle des Istdrucks in das Kennlinienfeld eingesetzt.

Tests haben gezeigt, dass als Regelklappen ausgebildete Stellglieder in 2 s von 0% auf 100% ihres Öffnungsgrads und in 1 s von 20% auf 80% ihres Öffnungsgrads verfahren werden können, und darüber hinaus die Pumpe in weniger als 1 s vom Stillstand auf die Maximaldrehzahl gebracht werden kann. Dadurch ist eine schnelle Einstellung des Kühlmittelstroms in jedem Kühlmittelzulauf zum Werkstoff und eine noch schnellere Einstellung des Kühlmittelstroms zur Versorgung der Intensivkühlung möglich, auch wenn das Kühlmittel zu der Intensivkühlung erst über eine lange Zuleitung, z. B. über eine Länge im Bereich von 100 bis 200 m, heran transportiert werden muss.

Mit der vorliegenden Erfindung ist es möglich, eine große Kühlmittelmenge, wie sie z. B. in einer Intensivkühlung einer Kühlstraße einer Walzanlage benötigt wird, beispielsweise eine Kühlwassermenge von ca. 150 m³ Wasser, ausreichend schnell zu beschleunigen, um mit dem Eintritt des zu kühlenden Werkstoffs, z. B. eines Metallbands, in die Kühlstraße in einer sehr kurzen Zeit, z. B. auf einer Zeitskala von typischerweise 1 s, einen stabilen Kühlmittelstrom aufzubauen. Selbst bei dünnen Metallbändern, die mit einer Geschwindigkeit von ca. 10 m/s durch die Kühlstraße transportiert werden, bleibt also die Länge unzureichend gekühlten Materials kleiner als 10 m. Bei einer Kühlstraße mit Laminarkühlung liegt dieser Wert in derselben Größenordnung.

Eine Kühlung mit der erfindungsgemäßen Steuerung von Stellgliedern hat somit folgende Vorteile:
- Der benötigte Kühlmittelstrom kann genau zum gewünschten Zeitpunkt, z. B. beim Eintritt eines Materialbandes in die Kühlstraße, bereitgestellt werden. Umgekehrt kann der Kühlmittelstrom entsprechend schnell genau zum gewünschten Zeitpunkt, z. B. beim Austritt eines Materialbandes aus der Kühlstraße, reduziert werden.
- Eine hohe Regeldynamik wird auch während des Bandlaufs am Anlagenlimit erreicht; damit ist auch im Falle einer Intensivkühlung eine genaue Einstellung der Haspeltemperatur möglich, analog wie bei einer Laminarkühlung. Im Falle einer Intensivkühlung verringert sich also gegenüber einer Laminarkühlung die Genauigkeit der Haspeltemperatur nicht.
- Ein dynamischer Betrieb ist sowohl unter Hochdruck als auch unter Niederdruck des Kühlmittels möglich. Wird ein großer Kühlmittelstrom benötigt, kann der Solldruck angehoben werden (= Hochdruckbetrieb). Für Anwendungen, für die lediglich ein geringerer Kühlmittelstrom benötigt wird, kann man als Solldruck den Versorgungsdruck p_{saug} der Pumpe wählen (= Niederdruckbetrieb). Die Pumpendrehzahl kann dabei so gewählt werden, dass die Pumpe einfach nur wie eine Wasseruhr mitdreht, ohne den Versorgungsdruck der Intensivkühlung selbst zu verändern.
- Ein kontinuierlicher Wechsel zwischen einem Niederdruckbetrieb und einem Hochdruckbetrieb, auch während eines laufenden Kühlprozesses, ist möglich. Dadurch ist eine große Flexibilität in den Kühlverfahren, z. B. in der Produktion in einem Stahlwerk, gewährleistet.
- Auf eine mit hohen Kosten verbundene dynamische Durchflussmessung mithilfe einer Messeinrichtung vor jedem Stellglied, z. B. jedem Ventil, der Intensivkühlung kann verzichtet werden. Damit kann außerdem auf eine ausreichend lang ausgelegte, geradlinige Beruhigungsstrecke verzichtet werden, die im Falle einer Durchflussmessung zusätzlich zu einer Messeinrichtung erforderlich ist und die Kühlanlage zusätzlich verteuert.
- Die Erfindung erlaubt eine Kühlung mit einem hohen Wirkungsgrad. Das gesamte Kühlmittel, das transportiert, insbesondere gepumpt wird, wird zur Kühlung, insbesondere zur Intensivkühlung, verwendet. Dabei kann der Energieverbrauch der Pumpe noch weiter dadurch reduziert werden, dass ein höherer Druck des Kühlmittels nur dann erzeugt wird, wenn dieser tatsächlich benötigt wird. Der Bedarf für einen Hochdruckbetrieb kann z. B. dadurch festgestellt werden, dass man Stellungen von Stellgliedern, z. B. Klappenstellungen von Ventilen, ermittelt und den Solldruck für die Pumpe erst dann anhebt, wenn die Stellung wenigstens eines Stellglieds eine bestimmte, als Grenzwert vorgegebene Öffnungsstellung überschreiten würde.
- Die Erfindung ist ein wesentlicher Baustein einer Anlage, die einen kombinierten, flexiblen Kühlbetrieb erlaubt, durch den die normale Produktion, z. B. in einem Stahlwerk, nicht gestört oder beeinträchtigt wird.

Vorteilhafte Ausgestaltungen und Weiterbildungen der Erfindung ergeben sich aus den abhängigen Ansprüchen. Dabei kann das erfindungsgemäße Verfahren auch entsprechend den abhängigen Vorrichtungsansprüchen weitergebildet sein, und umgekehrt.

Gemäß einer bevorzugten Ausgestaltung der Erfindung wird das mindestens eine Stellglied kontinuierlich in die ermittelte Stellung eingestellt. Vorzugsweise handelt es sich bei dem mindestens einen Stellglied um ein kontinuierlich verstellbares Stellglied. Eine kontinuierliche Einstellung bzw. Verstellbarkeit des mindestens einen Stellglieds bedeutet, dass das mindestens eine Stellglied stufenlos in die ermittelte Stellung verstellt wird. Bei dem stufenlos verstellbaren Stellglied kann es sich z. B. um ein Ventil oder eine Regelklappe handeln.

Ein Steuerungsverfahren unter Verwendung von kontinuierlich verstellbaren Stellgliedern ist nicht wesentlich teurer als die übliche Ausrüstung von Kühlstrecken mit einfachen Schaltventilen. In diesem Fall entkoppelt ein Hochtank die Steuerung der Wasserwirtschaft von der Steuerung der Klappen der Ventile. Eine solche Steuerung vermeidet die bei Schaltventilen auftretenden Schaltsprünge in der Temperatur und ist daher besonders geeignet für eine modellprädiktive Steuerung des zeitlichen Abkühlverlaufs in der Kühlstrecke.

Die Weiterbildung der Erfindung sieht vor, dass der mindestens einen Kühlmittelpumpe ein Pumpen-Kennlinienfeld n = q(w, Δp) zugeordnet wird, welches eine Pumpendrehzahl n als Funktion eines Kühlmittelstroms w und einer Druckdifferenz Δp des Kühlmittels, die zwischen einem Saugdruck an einer Eingangsseite der Pumpe und einem Ausgangsdruck an einer Ausgangsseite der Pumpe herrscht, angibt, der Saugdruck des Kühlmittels ermittelt wird, und die Pumpe mit einer Drehzahl betrieben wird, die zu der Druckdifferenz und einem Soll-Kühlmittelstrom aus dem Pumpen-Kennlinienfeld ermittelt wird.

Es ist alternativ auch möglich, dass der mindestens einen Kühlmittelpumpe ein zweites Pumpen-Kennlinienfeld w = r(n, Δp) zugeordnet wird, welches den Kühlmittelstrom w als Funktion r der Pumpendrehzahl n und der Druckdifferenz Δp des Kühlmittels, die zwischen dem Saugdruck an der Eingangsseite der Pumpe und dem Ausgangsdruck an der Ausgangsseite der Pumpe herrscht, angibt. Es ist alternativ auch möglich, dass der mindestens einen Kühlmittelpumpe ein drittes Pumpen-Kennlinienfeld Δp = s(n, w) zugeordnet wird, welches die Druckdifferenz Δp des Kühlmittels, die zwischen dem Saugdruck an der Eingangsseite der Pumpe und dem Ausgangsdruck an der Ausgangsseite der Pumpe herrscht, als Funktion s der Pumpendrehzahl n und des Kühlmittelstroms w angibt.

Der Kühlmittelpumpe, z. B. einer Wasserpumpe, die die Kühlvorrichtung mit Kühlmittel versorgt, kann ein Pumpenkennlinienfeld n = q(w, p-p_{saug}) zugeordnet werden. Dabei bezeichnet n die Sollpumpendrehzahl, w den zur Kühlung zu fördernden Kühlmittelstrom, p den Druck an der Ausgangsseite der Pumpe und p_{saug} den Saugdruck auf der Eingangsseite der Pumpe. Dabei muss w die Summe der Kühlmittelströme aller Stellglieder der Kühlung sein, zuzüglich eventuell weiterer vorhandener Abnehmer, die Kühlmittel von der Pumpe der Kühlung beziehen. Die Pumpe wird von einem Prozessrechner so angesteuert, dass sie mit einer Drehzahl n fährt, die bei Einsetzen des Soll-Kühlmittelstroms w und einer Solldruckerhöhung p-p_{saug} in das Pumpen-Kennlinienfeld hervorgeht. Dazu wird mit Vorteil der Saugdruck auf der Eingangsseite der Pumpe gemessen. Alternativ kann auch ein Schätzwert verwendet werden, z. B. berechnet aus der Höhendifferenz zwischen dem Aufstellungsort der Pumpe und dem Kühlmittelspiegel in einem Kühlmitteltank, mit dem die Saugseite der Pumpe versorgt wird. Alternativ kann auch ein Sollwert einer anderen Regeleinrichtung verwendet werden, die der Pumpe das Kühlmittel auf der Saugseite liefert.

Es ist von Vorteil, wenn eine Steuerungseinrichtung nicht nur die Stellglieder, sondern auch die Pumpen, z. B. für den Hochtank, steuert, weil der Steuerungseinrichtung die bereitzustellenden Kühlmittelströme bereits vorab bekannt sind. Dies kann in Form eines so genannten intelligenten Kühlmittelmanagements bereitgestellt werden: In diesem Fall steuert die Steuerungseinrichtung neben Stellgliedern, z. B. den Klappen der Ventile, die gesamte Wasserwirtschaft übergreifend an und "kennt" alle Wasserverbraucher im System, d. h. berücksichtigt deren Wasserverbrauch auf Basis bisher gesammelter und/oder aktueller Verbrauchswerte. Die Steuerungseinrichtung steuert insbesondere auch die Intensivkühlung an.

Die Pumpe wird vorzugsweise mit einem Umrichter frequenzgeregelt angesteuert. Das Kennlinienfeld der Pumpe ist entweder vorbekannt oder wird zumindest einmalig durch Auslitern der Pumpe ermittelt.

Es ist von Vorteil, dass die Stellung des mindestens einen Stellglieds und die Drehzahl zum Betreiben der mindestens einen Kühlmittelpumpe in einem Schritt als ein gemeinsamer Sollwertsatz ermittelt wird, wobei der Druck des Kühlmittels vor dem mindestens einen Stellglied identisch zu dem Ausgangsdruck an der Ausgangsseite der Pumpe ist.

Ein Prozessrechner ermittelt die Solldrehzahl der Pumpe und die Stellungen der Stellglieder, z. B. die Stellungen von Ventilen oder Klappen, vorzugsweise in einem Schritt als einen gemeinsamen Sollwertsatz (= übergreifende Steuerung). So muss nicht gewartet werden, bis der Ist-Kühlmitteldruck tatsächlich ansteht, wenn die Stellglieder betätigt werden, und umgekehrt. Weiterhin wird vermieden, dass die Pumpe durch einen Betrieb in einem unzulässigen Bereich beschädigt werden kann. Eine solche Beschädigung könnte nämlich vorkommen, wenn eine separate Pumpenregelung aufgrund einer früheren Schätzung des Kühlmittelbedarfs die Pumpe im Sinne einer Vorsteuerung hochfährt, aber der Prozessrechner die Stellglieder nicht wie erwartet öffnet, weil ein Fehler vorliegt und der Sollwertsatz für die Stellglieder dort nicht ankommt. Bei einem gemeinsamen Sollwertsatz ist dagegen Konsistenz immer sichergestellt.

Es ist außerdem möglich, dass der Saugdruck des Kühlmittels an der Eingangsseite der Pumpe durch eine Messung oder eine Schätzung ermittelt wird.

Gemäß einer Ausgestaltung wird das Stellglied-Kennlinienfeld adaptiert, indem der Druck des Kühlmittels ermittelt, insbesondere gemessen, wird, die Stellung des Stellglieds ermittelt wird, aus dem Stellglied-Kennlinienfeld der zu den ermittelten Werten, d. h. Druck und Stellung, korrespondierende Kühlmittelstrom ermittelt wird, der aus dem Stellglied-Kennlinienfeld ermittelte Kühlmittelstrom mit einem gemessenen Kühlmittelstrom verglichen wird und das Stellglied-Kennlinienfeld so verändert wird, dass der aus dem Stellglied-Kennlinienfeld ermittelte Kühlmittelstrom mit dem gemessenen Kühlmittelstrom übereinstimmt.

Gemäß einer Ausgestaltung wird das Stellglied-Kennlinienfeld, welches in einer zweiten Form w = g(kᵢ, p) gegeben ist, zur Adaptierung des Stellglied-Kennlinienfelds mittels Ansatzfunktionen dargestellt, in der Form g(kᵢ, p) = Σⱼ cⱼ gⱼ (kᵢ, p), wobei die Verstärkungsfaktoren cⱼ geeignet zu den jeweils dazugehörigen Ansatzfunktionen gⱼ (kᵢ, p) gewählt werden. Der übliche Nachteil einer Steuerung, dass die eingestellten Kühlmittelmengen ungenauer sind als bei einer Regelung, kann durch eine Adaption des Stellglied-Kennlinienfelds mithilfe der Faktoren cⱼ ausgeglichen werden.

Wenn die Ansatzfunktionen lokal sind, z. B. wenn sie B-Splines sind, die nur in einer Umgebung um den Entwicklungspunkt von Null verschieden sind, konvergiert die Adaption besonders schnell, weil dann das Kennlinienfeld nur in der Nähe der momentanen Messung verbessert wird und Stellen des Kennlinienfeldes, die weiter weg von der momentanen Messung sind, nicht verändert, insbesondere nicht verschlechtert werden.

Bei dieser Vorgehensweise ist es noch erforderlich, während oder nach der Adaption das Kennlinienfeld zu überprüfen, ob es noch streng monoton steigend ist. Das kann z. B. vorkommen, wenn ungenaue Messwerte erfasst werden oder das anfängliche Kennlinienfeld sehr ungenau ist und die Adaption große Korrekturen vornehmen muss. Ist das Kennlinienfeld nach Adaption nicht streng monoton steigend, ist die Anpassung des jeweiligen Faktors cⱼ zu reduzieren oder rückgängig zu machen. Andernfalls kann der Prozessrechner aus einem gegebenen Soll-kühlmittelstrom wₛₒₗₗ und einem Druck p nicht mehr eindeutig durch Auflösen der Funktion wₛₒₗₗ = g (kᵢ, p) nach kᵢ eine Stellung kᵢ des Stellgliedes ermitteln.

Es ist auch möglich, in einer verbesserten Ausführung das Stellglied-Kennlinienfeld in einer ersten Kennlinien-Form k = f(w, p) abzulegen, die eine direkte Ermittlung der Stellglied-Stellung kᵢ aus einem Soll-Kühlmittelstrom w ermöglicht. Es ist in diesem Fall nämlich möglich, das in der ersten Kennlinien-Form k = f(w, p) abgelegte Kennlinienfeld insbesondere direkt zu adaptieren. Dazu werden der Druck p des Kühlmittels und der Kühlmittelstrom w des Kühlmittels ermittelt, insbesondere gemessen, aus dem Stellglied-Kennlinienfeld die zu den ermittelten Werten, d. h. Druck und Kühlmittelstrom, korrespondierende Stellung des Stellglieds ermittelt, die aus dem Stellglied-Kennlinienfeld ermittelte Stellung des Stellglieds mit einer gemessenen Stellung des Stellglieds verglichen und das Stellglied-Kennlinienfeld so verändert, dass die aus dem Stellglied-Kennlinienfeld ermittelte Stellung des Stellglieds mit der gemessenen Stellung des Stellglieds übereinstimmt.

Gemäß einer bevorzugten Ausgestaltung wird das Stellglied-Kennlinienfeld, welches in der ersten Form k = f(w, p) gegeben ist, zur Adaptierung des Stellglied-Kennlinienfelds mittels Ansatzfunktionen dargestellt, in der Form f(w, p) = Σⱼ aⱼ fⱼ (w, p), wobei die Verstärkungsfaktoren aⱼ geeignet zu den jeweils dazugehörigen Ansatzfunktionen fⱼ (w, p), gewählt werden. Der Prozessrechner kann in diesem Fall die erforderlichen Stellung k des Stellgliedes aus dem Druck p und der Sollwassermenge Wₛₒₗₗ gemäß kᵢ = f (wₛₒₗₗ, p) direkt bestimmen, ohne vorher das Kennlinienfeld invertieren zu müssen. Besonders vorteilhaft ist bei dieser Vorgehensweise, dass bei der Anpassung der Koeffizienten aⱼ durch die Adaption nicht überprüft werden muss, ob das Kennlinienfeld noch streng monoton steigend ist. Ein weiterer Vorteil dieser Vorgehensweise ist, dass der Rechenaufwand, der bei der Auflösung einer nichtlinearen Funktion nach einer Variablen entsteht, entfällt.

Gemäß einer vorteilhaften Weiterbildung der Erfindung wird das Pumpen-Kennlinienfeld adaptiert, indem die Druckdifferenz und der Strom des Kühlmittels ermittelt werden, aus dem Pumpen-Kennlinienfeld die zu den ermittelten Werten korrespondierende Pumpendrehzahl ermittelt wird, die aus dem Pumpen-Kennlinienfeld ermittelte Pumpendrehzahl mit einer gemessenen Pumpendrehzahl verglichen wird und die Pumpen-Kennlinienfeld so verändert wird, dass die aus dem Pumpen-Kennlinienfeld ermittelte Pumpendrehzahl mit der gemessenen Pumpendrehzahl übereinstimmt.

Es ist vorteilhaft, dass das Pumpen-Kennlinienfeld, welches in einer ersten Form n = q(w, p-p_{saug}) gegeben ist, zur Adaptierung des Pumpen-Kennlinienfelds mittels Ansatzfunktionen dargestellt wird, in der Form q(w, p-p_{saug}) = Σⱼ bⱼ qⱼ (w, p-p_{saug}), wobei die Verstärkungsfaktoren bⱼ geeignet zu den jeweils dazugehörigen Ansatzfunktionen qⱼ (w, p-p_{saug}) gewählt werden.

Der übliche Nachteil einer Steuerung, dass die eingestellten Kühlmittelmengen ungenauer sind als bei einer Regelung, kann durch eine Adaption des Pumpen-Kennlinienfelds mithilfe der Faktoren bⱼ ausgeglichen werden.

Es ist auch möglich, das Pumpen-Kennlinienfeld in einer zweiten Form w = r(n, p-p_{saug}) abzulegen. Dann aber muss das Pumpen-Kennlinienfeld nach n aufgelöst werden, wenn die Solldrehzahl der Pumpe ermittelt werden soll. Das ist insbesondere dann unvorteilhaft, wenn das Pumpen-Kennlinienfeld adaptiert werden soll: Will man das Pumpen-Kennlinienfeld in der Form w = r(n, p-p_{saug}) adaptieren, ist nicht sichergestellt, dass man eindeutig nach der Pumpendrehzahl auflösen kann. Daher kann in diesem Fall eine Fehlsteuerung nicht ausgeschlossen werden. Entsprechendes gilt, wenn man das Pumpen-Kennlinienfeld in einer dritten Form Δp = p-p_{saug} = s (n, w) darstellt. Auch dann muss das Pumpen-Kennlinienfeld nach n aufgelöst werden, wenn die Solldrehzahl der Pumpe ermittelt werden soll.

Gemäß einer bevorzugten Ausgestaltung umfasst die Steuerungseinrichtung das mindestens eine Stellglied, welches vorzugsweise als ein Ventil oder eine Regelklappe ausgebildet ist.

Eine weitere bevorzugte Weiterbildung der Erfindung ist eine Kühlstrecke einer Walzanlage, umfassend eine oben beschriebene Steuerungseinrichtung zur Steuerung der Kühlung eines Werkstoffs in der Kühlstrecke.

Gemäß einer bevorzugten Ausgestaltung umfasst die Kühlstrecke eine Intensivkühlstrecke und/oder eine Laminarkühlstrecke. Die vorliegende Erfindung kann also sowohl für eine Intensivkühlstrecke als auch für eine Laminarkühlstrecke eingesetzt werden. Die Erfindung ist nicht auf eine Intensivkühlung beschränkt. Man kann auch eine Zone einer normalen Laminarkühlstrecke damit steuern, wenn die Stellglieder in dieser Zone kontinuierlich verstellbar sind. Insbesondere kann die Erfindung auch ausgeführt werden, wenn die drehzahlveränderliche Pumpe direkt aus einem Kühlmittelversorgungsnetz mit Kühlmittel versorgt wird, z. B. direkt aus dem Wasserversorgungsnetz mit Wasser versorgt wird,, d. h. ohne einen dazwischen angeordneten und als Puffer fungierenden Hochtank.

Mit einer Intensivkühlung, einem Abschnitt der Kühlstrecke mit einer besonders hohen Kühlleistung, können hohe Kühlraten realisiert werden. Ein Vorteil der Intensivkühlung, die auch als "Power Cooling"-Verfahren bekannt ist, besteht darin, dass damit höher- und hochfeste Stähle in einem weiten Dickenspektrum noch schneller, d. h. mit einer höheren Abkühlrate, gekühlt werden können. Dies ermöglicht die hochgenaue und effiziente Produktion von zusätzlichen Stahlsorten, insbesondere von Stahlsorten mit höheren Festigkeiten als bisher.

Ein Intensivkühlungsabschnitt kann im vorderen Bereich der Kühlstrecke besonders sinnvoll sein, um das Kornwachstum bei einem Werkstoff-Material zu hemmen, die Phasenumwandlung eines Werkstoffs zu beschleunigen, und dadurch insgesamt die Festigkeit des Werkstoffs zu steigern. In bestimmten Fällen kann eine solche Intensivkühlung aber auch hinter der Vorstraße sinnvoll sein oder an anderen Stellen der Kühlstrecke eingebaut sein. Es können auch Intensivkühlbalken zwischen Gerüsten der Fertigstraße angeordnet sein.

Beispielsweise kann ein Bandkühlsystem für ein Warmwalzwerk eine Vorband- sowie eine Fertigbandkühlung umfassen, bestehend aus einer Intensiv- und einer Laminarkühlstrecke. Die Vorbandkühlung kann dabei hinter einem Vorgerüst im Bereich des Zwischenrollgangs installiert sein. Sie sorgt für einen Temperaturausgleich über die gesamte Länge und Breite des Vorbands, bevor dieses in der Fertigstraße eintrifft. Am Ausgang der Fertigstraße kann eine Intensivkühlstrecke angeordnet sein. Unmittelbar hinter der Intensivkühlung kann eine Laminarkühlstrecke positioniert sein. Üblicherweise werden beide Anlagen gemeinsam betrieben.

Von besonderer Bedeutung für die Anwendung in der Kühlstrecke ist dabei ein ausreichend großer Einstellbereich der Kühlvorrichtung hin zu niedrigen Wassermengen, um die Intensivkühlung wie eine normale Laminarkühlung verwenden zu können, wenn Materialien produziert werden, bei denen nur geringe Kühlraten angewendet werden dürfen. Da in der Produktion Materialien mit hoher Kühlleistung gemischt mit Standardprodukten produziert werden, die niedrigere Kühlleistungen erfordern, ist der durch die Erfindung mögliche schnelle Wechsel der Kühlleistung sehr vorteilhaft. Die Erfindung umgeht damit die sehr unvorteilhafte Lösung, die bei jedem Wechsel der Kühlwassermenge ein Abschieben großer Rohrleitungen erfordert, wie etwa ein Wechsel von einem Hochdruckbetrieb zu einem Niederdruckbetrieb durch Abschalten von Druckverstärkerpumpen und Aktivieren einer Versorgung aus einem Wassertank für den Niederdruckbetrieb. Solche Lösungen können nur z. B. während eines Walzenwechsels oder einem anderen längeren Stillstand umgeschaltet werden, nicht aber während der laufenden Produktion.

Ein anderer Vorteil der Erfindung ist der dynamische Wechsel großer Wassermengen beim Einlaufen des Bandes oder wenn das Band die Intensivkühlung wieder verlässt. Ein Band in der Intensivkühlung kann eine Kühlwassermenge im Bereich von 8000 m³/h benötigen. Die Intensivkühlung kann in der Regel nicht bereits vor dem Eintreffen des Bandes in die Kühlstrecke aktiviert werden, weil bei dünneren Bändern die vom Wasser auf das Band wirkende Kräfte zu einem Hochfliegen des Bandes führen können. Bei dickeren Bändern ist andererseits oft ein auf den ersten Bandmetern wärmeres Band erforderlich, damit der Haspel das Band greifen und um den Dorn biegen kann. Das bedeutet, dass insbesondere beim Bandeinlauf und beim Bandauslauf große Wassermengen sehr dynamisch verändert werden müssen. Die vorliegende Erfindung leistet eben diese Dynamik.

Weiterhin ermöglicht es die vorliegende Erfindung, die bei der Intensivkühlung verwendeten großen Wassermengen genau zu dosieren. Die Genauigkeit der Wassermenge, mit der die Intensivkühlung beaufschlagt wird, ist entscheidend für die Genauigkeit der Haspeltemperatur, die erzielt werden kann. Dies ist insbesondere wichtig, um den Vorteil hoher Kühlraten, die Steigerung der Festigkeit, nicht in den Nachteil einer schlechten Reproduzierbarkeit der Materialeigenschaften umschlagen zu lassen. Durch die mit der Erfindung erzielbare Genauigkeit des Kühlmittelstroms kann eine Verschlechterung der Haspeltemperaturgenauigkeit gegenüber einer Standard-Laminarkühlung vermieden werden, wenn die Intensivkühlung bei niedriger Kühlleistung betrieben wird, um Standardprodukte zu erzeugen. Die Erfindung vermeidet aber auch eine signifikante Verschlechterung der Haspeltemperaturgenauigkeit bei Betrieb mit hohen Kühlleistungen.

Vorzugsweise stellt die vorliegende Erfindung eine Anwendung eines Steuerungsverfahrens von Kühlmittel-Stellgliedern gemäß einem Kennlinienfeld und vorzugsweise zusätzlich einer Kühlmittel-Pumpe gemäß einem Kennlinienfeld auf eine Kühlstrecke einer Metallbearbeitungsstraße, insbesondere in einem Warmbandwerk, dar. Die Erfindung kann aber insbesondere auch in einer Grobblechstraße angewendet werden, in der dicke Bleche produziert werden und gekühlt werden müssen.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden. Es zeigt
- Fig. 1: eine Metallverarbeitungsstraße;
- Fig. 2: ein erstes Stellglied-Kennlinienfeld;
- Fig. 3: ein zweites Stellglied-Kennlinienfeld;
- Fig. 4: ein erstes Pumpen-Kennlinienfeld;
- Fig. 5: ein zweites Pumpen-Kennlinienfeld; und
- Fig. 6: ein Schema einer Steuerung eines Kühlmittelstroms.

Fig. 1 zeigt eine Metallbearbeitungsstraße 1, die hier als eine Kühlstraße 2, auch als Kühlstrecke bezeichnet, ausgebildet ist. Die Kühlstraße 2 ist einer Fertigungsstraße nachgeschaltet, deren letztes Walzgerüst bei 3 angedeutet ist. Ein Werkstoff 4, der hier als ein zu bearbeitendes Metall 4 in Bandform ausgebildet ist, durchläuft zunächst die Fertigungsstraße und danach die Kühlstrecke 2, woraufhin es zum Abtransport oder zur Zwischenspeicherung bis zu einer weiteren Bearbeitung auf einer Haspel 5, die der Kühlstrecke 2 nachgeschaltet ist, aufgewickelt wird.

Die Metallbearbeitungsstraße 1 kann z. B. in einem Warmbandwerk eines Stahlwerks angeordnet sein.

Die Kühlstrecke 2 umfasst Stellglieder 6, mit denen ein definierter Kühlmittelstrom auf den Werkstoff 4 abgegeben werden kann, einen Kühlmittelzulauf 13, durch welchen Kühlmittel von einem Kühlmittelreservoir, z. B. einem Wasserversorgungsnetz oder einem Hochtank, zu den Stellgliedern 6 zugeführt werden kann, und eine in den Kühlmittelzulauf 13 geschaltete Kühlmittelpumpe 20, mit welcher der Druck des Kühlmittels an einer Ausgangsseite 20a der Pumpe 20 gegenüber einem Druck des Kühlmittels an einer Eingangsseite 20e der Pumpe 20 verändert werden kann. In diesem Fall umfassen die Stellglieder 6 Klappen und Ventile, mit denen als Kühlmittel dienendes Wasser über Kühlbalken 14 auf das bandförmige Metall 4 aufbringbar, z. B. aufspritzbar, ist, um es abzukühlen.

Obwohl in Fig. 1 nur einige Stellglieder 6 dargestellt sind, kann die Kühlstrecke 2 jedoch eine große Anzahl solcher Stellglieder 6 umfassen. Dabei können alle Stellglieder über dieselbe Pumpe mit Kühlmittel versorgt werden. Es ist auch möglich, das zwei oder mehr Pumpen vorhanden sind, die jeweils ein oder mehrere Stellglieder mit Kühlmittel versorgen.

Die Kühlstrecke 2 umfasst ferner eine Steuerungseinrichtung 7, die in Fig. 1 schematisch angedeutet ist. Die Steuerungseinrichtung 7 umfasst eine Recheneinheit 8, eine Speichereinheit 12, eine Eingabevorrichtung 9 zur Eingabe von Daten in die Recheneinheit 8 sowie eine Anzeigevorrichtung 10 zur Anzeige von Daten. Die Recheneinheit 8 steuert über Steuerleitungen 15 die Stellglieder 6, z. B. Ventile, Düsen oder Klappen, gemäß einem Stellglied-Kennlinienfeld 11w. Außerdem steuert die Recheneinheit 8 über Steuerleitungen 15 die Kühlmittelpumpe 20 gemäß einem Pumpen-Kennlinienfeld 11n.

Um die Temperatur des Werkstoffs 4 gezielt senken zu können, werden die Stellglieder 6 einzeln angesteuert und somit die Durchflüsse der Kühlbalken 14 separat geregelt. Ein Hochtank speist über den Kühlmittelzulauf 13 die Kühlbalken 14 mit Kühlmittel, insbesondere mit Wasser. Bei besonders hohen Kühlraten kann die Pumpe 20 zugeschaltet werden. Auf diese Weise lässt sich die Kühlung an die jeweilig produzierten Werkstoff, z. B. die Stahlsorte, anpassen.

Es ist möglich, dass die Steuerungseinrichtung 7 in einem manuellen Betriebsmodus zumindest teilweise über die Eingabevorrichtung 9 von einem Bediener verändert werden kann, so dass z. B. die Stellglieder 6 in Gruppen oder separat angesteuert werden können. Die manuelle Ansteuerbarkeit muss nicht permanent vorgesehen sein, es ist genauso gut denkbar, dass zwischen einem automatischen Betriebsmodus und einem manuellen Betriebsmodus umgeschaltet werden kann.

Weiterhin erhält die Recheneinheit 8 weitere Informationen über den Zustand der Kühlstrecke 2 beziehungsweise des Metalls 4. Neben Messwerten über den Druck des Kühlmittels an unterschiedlichen Stellen des Kühlmittelzulauf 13 werden der Recheneinheit 8 Primärdaten des Metalls 4, die das Metall 4 beziehungsweise dessen Zustand beim Einlaufen in die Kühlstrecke 2 beschreiben, z. B. die chemische Zusammensetzung des Metalls, die Geschwindigkeit v und die Temperatur T des Metalls, zugeführt.

In der Speichereinheit 12 sind ein oder mehrere Stellglied-Kennlinienfelder 11w und ein oder mehrere Pumpen-Kennlinienfelder 11n gespeichert. Je nach Typ des Stellglieds oder der Pumpe wird eines der gespeicherten Kennlinienfelder dem jeweiligen Bauteil zugeordnet. Vorzugsweise wird zwei oder mehr Stellgliedern bzw. Pumpen gleichen Typs dasselbe Kennlinienfeld zugeordnet; dadurch wird eine schnellere Konvergenz im Kühlsystem erreicht und die Steuerung der Kühlung kann schneller erfolgen. Es ist aber auch möglich, dass jedem Stellglied 6 und jeder Pumpe 20 ein eigenes Kennlinienfeld 11w bzw. 11n zugeordnet ist.

Fig. 2 zeigt eine zeichnerische Darstellung eines ersten Stellglied-Kennlinienfeldes 11k, das die Abhängigkeit des Kühlmittel-Drucks p und des Kühlmittelstroms w durch ein Stellglied 6 voneinander mit der Stellung kᵢ des Stellglieds 6 als Parameter beschreibt: k = f(w, p). Der Kühlmittel-Druck p steigt entlang der p-Achse (= y-Achse), beginnend bei p = 0, an. Der Kühlmittel-Strom w vergrößert sich entlang der w-Achse (= x-Achse). Die Parameter-Kurven kᵢ definieren die gegenseitige Abhängigkeit zwischen dem Kühlmittel-Druck p und dem Kühlmittel-Strom w für unterschiedliche Stellungen kᵢ des Stellglieds 6; bei k = 10% beträgt der Öffnungsgrad des Stellglieds 10 Prozent, bei k = 90% beträgt der Öffnungsgrad des Stellglieds 90 Prozent. Das Stellglied-Kennlinienfeld 11k kann in einer Speichereinheit einer Steuerungseinrichtung gespeichert sein.

Das Stellglied-Kennlinienfeld 11k in der ersten Kennlinien-Form k = f(w, p) hat den Vorteil, dass eine direkte Ermittlung der Stellglied-Stellung kᵢ aus einem Soll-Kühlmittelstrom w_{i, soll} möglich ist: Ein Prozessrechner der Steuerungseinrichtung erfasst zu jedem Stellglied den Istdruck pᵢ, setzt diesen in das dem jeweiligen Stellglied zugeordnete Stellglied-Kennlinienfeld 11k ein und ermittelt auf Basis des Stellglied-Kennlinienfelds 11k zu jedem Soll-Kühlmittelstrom w_{i, soll} eine korrespondierende Soll-Stellgliedstellung kᵢ eines Stellglieds. Danach steuert der Prozessrechner die Stellglieder entsprechend an. Dazu sendet eine Signaleinheit einer Steuerungseinrichtung ein Signal zur Einstellung des mindestens einen Stellglieds in die ermittelte Stellung kᵢ an eine Stelleinheit, die zur Einstellung des Stellglieds dient.

Fig. 3 zeigt eine zeichnerische Darstellung eines weiteren, zweiten Stellglied-Kennlinienfeldes 11w, das die Abhängigkeit der Stellung k eines Stellglieds 6 und des Kühlmittel-Drucks p voneinander mit dem Kühlmittelstrom w als Parameter beschreibt: w = g(k, p). Der Kühlmittel-Druck p steigt entlang der p-Achse (= y-Achse), beginnend bei p = 0, an. Die Stellung kᵢ des Stellglieds 6 vergrößert sich entlang der k-Achse (= x-Achse); bei k = 0 beträgt der Öffnungsgrad des Stellglieds 0 Prozent, bei k = 100 beträgt der Öffnungsgrad des Stellglieds 100 Prozent. Die Parameter-Kurven w definieren die gegenseitige Abhängigkeit zwischen dem Kühlmittel-Druck p und der Stellung kᵢ eines Stellglieds für unterschiedliche Kühlmittelflüsse w.

Das zweite Stellglied-Kennlinienfeld 11w dient zur Ermittlung einer Stellung kᵢ eines Stellglieds 6, bei welcher sich unter einem vorgegebenen Kühlmitteldruck pᵢ ein gewünschter Kühlmittelfluss, der Soll-Kühlmittelstrom w_{i, soll}, ergibt. Bezogen auf die in Fig. 1 dargestellte Kühlstrecke 2 wird dazu wie folgt vorgegangen: zunächst wird der Druck pᵢ des Kühlmittels, in Flussrichtung des Kühlmittels gesehen zwischen der Kühlmittelpumpe 20 und dem Stellglied 6, ermittelt. Diese Ermittlung kann durch eine Druckmessung oder eine Schätzung erfolgen. Aus dem dem Stellglied 6 zugeordneten Stellglied-Kennlinienfeld 11w wird daraufhin die zu dem ermittelten Druckwert pᵢ und dem Soll-Kühlmittelstrom w_{i, soll} korrespondierende Stellung kᵢ des Stellglieds 6 ermittelt. Schließlich wird das betreffende Stellglied 6 in die ermittelte Stellung kᵢ eingestellt.

Falls zwischen dem tatsächlichen Kühlmittelstrom, der z. B. durch eine Durchfluss-Messung des Kühlmittelstroms ermittelt wird, und dem gemäß dem Stellglied-Kennlinienfeld 11w erwarteten Kühlmittelstrom w_{i,soll} eine Differenz auftritt, die über einem zulässigen Toleranzwert liegt, wird vorzugsweise eine Adaption des Stellglied-Kennlinienfelds 11w an die tatsächlichen Verhältnisse durchgeführt. Dazu wird das Stellglied-Kennlinienfeld 11w, welches in der Form w = g(k, p) gegeben ist, wobei w den Kühlmittelstrom, p den Druck des Kühlmittels und k die Stellung des Stellglieds bezeichnet, mittels Ansatzfunktionen gⱼ (k, p) dargestellt, in der Form g(k, p) = Σⱼ cⱼ fⱼ (k, p) . Die Verstärkungsfaktoren cⱼ werden geeignet zu den jeweils dazugehörigen Ansatzfunktionen gⱼ (k, p) gewählt, indem der Druck p des Kühlmittels ermittelt, insbesondere gemessen, wird, die Stellung k des Stellglieds 6 ermittelt wird, daraus mithilfe der Ansatzfunktionen Zahlenwerte (= Volumenströme) dⱼ = gⱼ (k, p) ermittelt werden, und unter Verwendung der Zahlenwerte dⱼ Änderungen Δcⱼ der Verstärkungsfaktoren cⱼ so gewählt werden, dass der ermittelte Kühlmittelstrom w an den Soll-Kühlmittelstrom wₛₒₗₗ angenähert wird und die Änderungen Δcⱼ der Verstärkungsfaktoren cⱼ minimiert werden.

Fig. 4 zeigt eine zeichnerische Darstellung eines Pumpen-Kennlinienfeldes 12n, das die Abhängigkeit der Druckdifferenz Δp der Kühlmitteldrücke vor und nach der Kühlmittelpumpe 20 und des Kühlmittelflusses w voneinander mit der Drehzahl n der Kühlmittelpumpe 20 als Parameter beschreibt: n = q(w, Δp). Die Druckdifferenz Δp steigt entlang der Δp-Achse (= y-Achse), beginnend bei Δp = 0, an. Der Kühlmittelfluss w vergrößert sich entlang der w-Achse (= x-Achse). Die Parameter-Kurven n definieren die gegenseitige Abhängigkeit zwischen der Kühlmittel-Druckdifferenz Δp und dem Kühlmittelfluss w für unterschiedliche Drehzahlen n der Kühlmittelpumpe 20.

Das Pumpen-Kennlinienfeld 12n dient zur Ermittlung einer Drehzahl nᵢ, bei welcher sich unter einer vorgegebenen Kühlmittel-Druckdifferenz Δp ein gewünschter Kühlmittelfluss, der Soll-Kühlmittelstrom wᵢ, ₛₒₗₗ, ergibt. Bezogen auf die in Fig. 1 dargestellte Kühlstrecke 2 wird dazu wie folgt vorgegangen: zunächst wird der Saugdruck p_{saug} des Kühlmittels, d. h. der Kühlmitteldruck an der Eingangsseite 20e der Pumpe 20, ermittelt, und daraus die Soll-Druckdifferenz Δpₛₒₗₗ berechnet. Anschließend wird aus dem Pumpen-Kennlinienfeld 12n zu der berechneten Soll-Druckdifferenz Δpₛₒₗₗ und zu einem Soll-Kühlmittelstrom w_{i, soll} die Pumpen-Drehzahl nᵢ ermittelt. Schließlich wird die Drehzahl der Pumpe 20 auf den ermittelten Wert nᵢ eingestellt.

Falls zwischen dem tatsächlichen Kühlmittelstrom, der z. B. durch eine Durchfluss-Messung des Kühlmittelstroms ermittelt wird, und dem gemäß dem Pumpen-Kennlinienfeld 12n erwarteten Kühlmittelstrom w_{i, soll} eine Differenz auftritt, die über einem zulässigen Toleranzwert liegt, wird vorzugsweise eine Adaption des Pumpen-Kennlinienfelds 12n an die tatsächlichen Verhältnisse durchgeführt.

Dazu wird das Pumpen-Kennlinienfeld 12n, welches in der Form n = q (w, p-p_{saug}) gegeben ist, wobei n die Pumpendrehzahl, p den Ausgangsdruck an der Ausgangsseite 20a der Pumpe 20, p_{saug} den Saugdruck an der Eingangsseite 20e der Pumpe 20, und w den Kühlmittelstrom bezeichnet, mittels Ansatzfunktionen dargestellt, in der Form q (w, p-p_{saug}) = Σⱼ bⱼ qⱼ (w, p-p_{saug}). Die Verstärkungsfaktoren bⱼ werden geeignet zu den jeweils dazugehörigen Ansatzfunktionen qⱼ (w, p-p_{saug}) gewählt, indem der Ausgangsdruck p des Kühlmittels an der Ausgangsseite 20a der Pumpe ermittelt, insbesondere gemessen, wird. Daraus wird mit dem bereits bekannten Saugdruck p_{saug} des Kühlmittels, d. h. dem Kühlmitteldruck an der Eingangsseite 20e der Pumpe 20, die Druckdifferenz Δp des Kühlmittels ermittelt. Außerdem wird der Kühlmittelstrom wᵢ ermittelt, vorzugsweise gemessen. Daraus werden mithilfe der Ansatzfunktionen Zahlenwerte (= Drehzahlen) eⱼ = qⱼ (w, p-p_{saug}) ermittelt und unter Verwendung der Zahlenwerte eⱼ Änderungen Δbⱼ der Verstärkungsfaktoren bⱼ so gewählt, dass die gemäß dem Pumpen-Kennlinienfeld 12n erwartete Pumpendrehzahl an die tatsächliche Pumpendrehzahl angenähert wird und die Änderungen Δbⱼ der Verstärkungsfaktoren bⱼ minimiert werden.

Fig. 5 zeigt eine zeichnerische Darstellung eines weiteren, zweiten Pumpen-Kennlinienfeldes 12w, das die Abhängigkeit der Druckdifferenz Δp der Kühlmitteldrücke vor und nach der Kühlmittelpumpe 20 und der Pumpendrehzahl n voneinander mit dem Kühlmittelfluss w als Parameter beschreibt: w = r(n, Δp). Die Druckdifferenz Δp steigt entlang der Δp-Achse (= y-Achse), beginnend bei Δp = 0, an. Die Pumpendrehzahl n vergrößert sich entlang der n-Achse (= x-Achse). Die Parameter-Kurven w definieren die gegenseitige Abhängigkeit zwischen der Kühlmittel-Druckdifferenz Δp und der Drehzahl n für unterschiedliche Volumenströme w des Kühlmittels.

Fig. 6 zeigt eine schematische Darstellung der Steuerung des Kühlmittelflusses auf einen abzukühlenden Werkstoff 4. In einem Kühlmittelzulauf 13, z. B. in Form einer Rohrleitung, sind in Fließrichtung des Kühlmittels eine Pumpe 20 und nachfolgend ein Ventil 6 angeordnet. In Fließrichtung des Kühlmittels gesehen vor der Pumpe 20, d. h. an der Eingangsseite 20e der Pumpe 20, hat das Kühlmittel einen Druck, der als Saugdruck p_{saug} bezeichnet wird. In Fließrichtung des Kühlmittels gesehen nach der Pumpe 20, d. h. an der Ausgangsseite 20a der Pumpe 20, weist das Kühlmittel einen einfach als p bezeichneten Druck auf, der sich über die durch die Pumpe 20 generierte Druckänderung aus dem Saugdruck p_{saug} ergibt. Der Betrieb der Pumpe 20, insbesondere ihre Drehzahl n, wird mithilfe des Pumpen-Kennlinienfelds 12n gesteuert. Der Durchflussgrad des Ventils 6, das in Fließrichtung des Kühlmittels gesehen nach der Pumpe 20 angeordnet ist, wird mithilfe des Stellglied-Kennlinienfelds 11k gesteuert. Der Kühlmittelfluss wᵢ des Kühlmittels auf den Werkstoff 4 kann somit durch die Pumpe 20 und das Ventil 6 genau gesteuert werden.

Falls zwischen der Pumpe 20 und dem Ventil 6 weder Quellen noch Senken für das Kühlmittel existieren, so wie in Fig. 6 gezeigt, so entspricht der Kühlmittelstrom wᵢ, der durch die Pumpe 20 gefördert wird, demjenigen, der durch das Ventil 6 fließt, d. h. wᵢ, ventil = wᵢ, pumpe. Daher können, vorzugsweise falls der Kühlmittelstrom wᵢ nicht ermittelt, insbesondere gemessen, werden kann, das Stellglied-Kennlinienfeld 11k und das Pumpen-Kennlinienfeld 12n gegenseitig so angepasst werden, dass sie konsistente Ergebnisse liefern.

Außerdem kann, vorzugsweise falls der Kühlmittelstrom wᵢ nicht ermittelt, insbesondere gemessen, werden kann, eine Adaption bezüglich der Temperatur des abzukühlenden Werkstoffs, z. B. eines Metallteils, erfolgen. Dadurch kann ein Fehler des Kühlmittelstroms wᵢ kompensiert bzw. eliminiert werden. Wenn das Temperaturmodell hinreichend bekannt ist, kann von einem bestimmten Kühlmittelstrom wᵢ auf eine Abkühlung um eine bestimmte Temperaturdifferenz geschlossen werden.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren zur Steuerung einer Kühlung eines Werkstoffs (4) mit einem Kühlmittel,
wobei eine Zufuhr (13) des Kühlmittels zu dem Werkstoff (4) durch mindestens ein Stellglied (6) gesteuert wird, welches in zwei oder mehr unterschiedliche Stellungen (k) einstellbar ist, wobei dem Stellglied (6) ein Stellglied-Kennlinienfeld (11k, 11w) zugeordnet wird, welches eine Beziehung zwischen einem Kühlmittelstrom (w), einem Druck (p) des Kühlmittels und einer Stellung (k) des Stellglieds (6) angibt,
wobei mindestens einer Kühlmittelpumpe (20), welche in Flussrichtung des Kühlmittels gesehen vor dem mindestens einen Stellglied (6) angeordnet ist, ein Pumpen-Kennlinienfeld (12n, 12w) zugeordnet wird, welches eine Beziehung zwischen einer Drehzahl (n) der Pumpe (20), einer Druckdifferenz (Δp) des Kühlmittels, die zwischen einem Saugdruck (p_{saug}) an einer Eingangsseite (20e) der Pumpe (20) und einem Ausgangsdruck (p) an einer Ausgangsseite (20a) der Pumpe (20) herrscht, und einem Kühlmittelstrom (w) angibt, und
wobei ein Kühlmittelstrom (wᵢ) eingestellt wird, indem die Druckdifferenz (Δp) ermittelt wird, aus dem Pumpen-Kennlinienfeld (11n) die zu der ermittelten Druckdifferenz (Δp) und einem Soll-Kühlmittelstrom (w_{i, soll}) korrespondierende Drehzahl (nᵢ) ermittelt wird, die Pumpe (20) auf die ermittelte Drehzahl (nᵢ) eingestellt wird, der Druck (pᵢ) des Kühlmittels in Flussrichtung des Kühlmittels gesehen vor dem mindestens einen Stellglied (6) ermittelt wird, aus dem Stellglied-Kennlinienfeld (11w) die zu dem ermittelten Druckwert (pᵢ) und dem Soll-Kühlmittelstrom (w_{i, soll}) korrespondierende Stellung (kᵢ) ermittelt wird, und das Stellglied (6) in die ermittelte Stellung (kᵢ) eingestellt wird.

2. Verfahren nach Anspruch 1,
wobei das mindestens eine Stellglied (6), welches stufenlos in die zwei oder mehr unterschiedliche Stellungen (k) einstellbar ist, kontinuierlich in die ermittelte Stellung (kᵢ) eingestellt wird.

3. Verfahren nach einem der vorhergehenden Ansprüche,
wobei die Stellung (kᵢ) des mindestens einen Stellglieds (6) und die Drehzahl (nᵢ) zum Betreiben der mindestens einen Kühlmittelpumpe (20) in einem Schritt als ein gemeinsamer Sollwertsatz ermittelt wird, wobei der Druck (pᵢ) des Kühlmittels vor dem mindestens einen Stellglied (6) identisch zu dem Ausgangsdruck (p) an der Ausgangsseite (20a) der Pumpe (20) ist.

4. Verfahren nach einem der vorhergehenden Ansprüche,
wobei der Saugdruck (p_{saug}) an der Eingangsseite (20e) der Pumpe (20) gemessen oder geschätzt wird.

5. Verfahren nach einem der vorhergehenden Ansprüche,
wobei das Stellglied-Kennlinienfeld (11k) adaptiert wird, indem der Druck (pᵢ) des Kühlmittels ermittelt, insbesondere gemessen, wird, der Kühlmittelstrom (wᵢ) des Kühlmittels ermittelt, insbesondere gemessen, wird, aus dem Stellglied-Kennlinienfeld (11k) die zu den ermittelten Werten (wᵢ, pᵢ) korrespondierende Stellung des Stellglieds (6) ermittelt wird, die aus dem Stellglied-Kennlinienfeld (11k) ermittelte Stellung des Stellglieds (6) mit einer gemessenen Stellung des Stellglieds (6) verglichen wird und das Stellglied-Kennlinienfeld (11k) so verändert wird, dass die aus dem Stellglied-Kennlinienfeld (11k) ermittelte Stellung des Stellglieds (6) mit der gemessenen Stellung des Stellglieds (6) übereinstimmt .

6. Verfahren nach Anspruch 5,
wobei das Stellglied-Kennlinienfeld (11k), welches in der Form k = f(w, p) gegeben ist, wobei w den Kühlmittelstrom, p den Druck des Kühlmittels und k die Stellung des Stellglieds bezeichnet, zur Adaptierung des Stellglied-Kennlinienfelds (11k) mittels Ansatzfunktionen fⱼ (w, p) dargestellt wird, in der Form f(w, p) = Σⱼ aⱼ fⱼ (w, p), wobei die Verstärkungsfaktoren aⱼ geeignet zu den jeweils dazugehörigen Ansatzfunktionen fⱼ (w, p) gewählt werden.

7. Verfahren nach einem der vorhergehenden Ansprüche,
wobei das Pumpen-Kennlinienfeld (12n) adaptiert wird, indem die Druckdifferenz (Δp) und der Strom (wᵢ) des Kühlmittels ermittelt werden, aus dem Pumpen-Kennlinienfeld (12n) die zu den ermittelten Werten (Δp, wᵢ) korrespondierende Pumpendrehzahl (n) ermittelt wird, die aus dem Pumpen-Kennlinienfeld (12n) ermittelte Pumpendrehzahl mit einer gemessenen Pumpendrehzahl verglichen wird und das Pumpen-Kennlinienfeld (12n) so verändert wird, dass die aus dem Pumpen-Kennlinienfeld (12n) ermittelte Pumpendrehzahl mit der gemessenen Pumpendrehzahl übereinstimmt.

8. Verfahren nach Anspruch 7,
wobei das Pumpen-Kennlinienfeld (12n), welches in der Form n = q(w, p-p_{saug}) gegeben ist, wobei n die Pumpendrehzahl, p den Ausgangsdruck an der Ausgangsseite (20a) der Pumpe (20), p_{saug} den Saugdruck an der Eingangsseite (20e) der Pumpe (20), und w den Kühlmittelstrom bezeichnet, zur Adaptierung des Pumpen-Kennlinienfelds (12n) mittels Ansatzfunktionen dargestellt wird, in der Form q (p-p_{saug}, w) = Σⱼ bⱼ qⱼ (w, p-p_{saug}), wobei die Verstärkungsfaktoren bⱼ geeignet zu den jeweils dazugehörigen Ansatzfunktionen qⱼ (w, p-p_{saug}) gewählt werden.

9. Computerprogrammprodukt zur Steuerung der Kühlung eines Werkstoffs (4) mit einem Kühlmittel,
wobei eine Zufuhr des Kühlmittels zu dem Werkstoff (4) durch mindestens ein Stellglied (6) gesteuert wird, welches in zwei oder mehr unterschiedliche Stellungen (k) einstellbar ist, wobei dem Stellglied (6) ein Stellglied-Kennlinienfeld (11k, 11w) zugeordnet ist, welches eine Beziehung zwischen einem Kühlmittelstrom (w), einem Druck (p) des Kühlmittels und einer Stellung (k) des Stellglieds (6) angibt,
wobei mindestens einer Kühlmittelpumpe (20), welche in Flussrichtung des Kühlmittels gesehen vor dem mindestens einen Stellglied (6) angeordnet ist, ein Pumpen-Kennlinienfeld (12n, 12w) zugeordnet wird, welches eine Beziehung zwischen einer Drehzahl (n) der Pumpe (20), einer Druckdifferenz (Δp) des Kühlmittels, die zwischen einem Saugdruck (p_{saug}) an einer Eingangsseite (20e) der Pumpe (20) und einem Ausgangsdruck (p) an einer Ausgangsseite (20a) der Pumpe (20) herrscht, und einem Kühlmittelstrom (w) angibt, und
wobei das Computerprogrammprodukt, wenn es durch eine Recheneinheit (8) ausgeführt wird, folgende Verfahrensschritte durchführt:
- Ermitteln einer zu einer Druckdifferenz (Δp) des Kühlmittels zwischen der Eingangsseite (20e) und der Ausgangsseite (20a) der Pumpe (20) und einem Soll-Kühlmittelstrom (wᵢ, ₛₒₗₗ) korrespondierenden Drehzahl (nᵢ) der Pumpe (20) aus dem Pumpen-Kennlinienfeld (12n, 12w);
- Ermitteln einer zu einem Druckwert (pᵢ) des Kühlmittels, der in Flussrichtung des Kühlmittels gesehen vor dem mindestens einen Stellglied (6) ermittelt wurde, und dem Soll-Kühlmittelstrom (wᵢ) korrespondierenden Stellung (kᵢ) aus dem Stellglied-Kennlinienfeld (11k, 11w);
- Erzeugen eines Signals, das an einer dem Stellglied (6) zugeordneten Stelleinheit eine Einstellung des Stellglieds (6) in die ermittelte Stellung (kᵢ) auslöst; und
- Erzeugen eines Signals, das an der mindestens einen Kühlmittelpumpe (20) eine Einstellung auf die ermittelte Drehzahl (nᵢ) auslöst.

10. Steuerungseinrichtung (7) zur Steuerung einer Kühlung eines Werkstoffs (4) mit einem Kühlmittel, umfassend
- mindestens eine Speichereinheit (12), welche zur Speicherung eines Stellglied-Kennlinienfelds (11k, 11w), das eine Beziehung zwischen einem Kühlmittelstrom (wᵢ), einem Druck (p) des Kühlmittels und einer Stellung (kᵢ) mindestens eines dem Stellglied-Kennlinienfeld (w) zugeordneten Stellglieds (6) zur Steuerung der Zufuhr des Kühlmittels zu dem Werkstoff (4) angibt, und zur Speicherung eines Pumpen-Kennlinienfeld (12n, 12w), das eine Beziehung zwischen einer Drehzahl (n) der Pumpe (20), einer Druckdifferenz (Δp) des Kühlmittels, die zwischen einem Saugdruck (p_{saug}) an einer Eingangsseite (20e) der Pumpe (20) und einem Ausgangsdruck (p) an einer Ausgangsseite (20a) der Pumpe (20) herrscht, und einem Kühlmittelstrom (w) angibt, ausgebildet ist,
- eine Prozessoreinheit (8), welche dazu ausgebildet ist, aus dem gespeicherten Stellglied-Kennlinienfeld (11k, 11w) die zu einem ermittelten Druckwert (pᵢ) des Kühlmittels und einem Soll-Kühlmittelstrom (wᵢ) korrespondierende Stellung (kᵢ) des mindestens einen Stellglieds (6) und aus dem gespeicherten Pumpen-Kennlinienfeld (12n, 12w) die zu einer ermittelten Druckdifferenz (Δp) des Kühlmittels zwischen der Eingangsseite (20e) und der Ausgangsseite (20a) der Pumpe (20) und einem Soll-Kühlmittelstrom (w_{i, soll}) korrespondierende Drehzahl (nᵢ) der Pumpe (20) zu ermitteln, und
- eine Signaleinheit (22), welche dazu ausgebildet ist, ein Signal zur Einstellung des mindestens einen Stellglieds (6) in die ermittelte Stellung (kᵢ) an eine Stelleinheit zu senden und ein Signal zur Einstellung der mindestens einen Kühlmittelpumpe (20) auf die ermittelte Drehzahl (nᵢ) an einen Drehzahlregler zu senden.

11. Steuerungseinrichtung (7) nach Anspruch 10,
wobei die Steuerungseinrichtung (7) das mindestens eine Stellglied (6) umfasst, welches vorzugsweise als ein Ventil oder eine Regelklappe ausgebildet ist.

12. Steuerungseinrichtung (7) nach Anspruch 11,
wobei das mindestens eine Stellglied (6) kontinuierlich verstellbar ist.

13. Kühlstrecke (2) einer Metallbearbeitungsstraße (1), insbesondere einer Walzanlage, umfassend eine Steuerungseinrichtung (7) nach einem der Ansprüche 10 bis 12 zur Steuerung der Kühlung eines Werkstoffs (4) in der Kühlstrecke (2).

14. Kühlstrecke (2) nach Anspruch 13,
wobei die Kühlstrecke (2) eine Intensivkühlstrecke und/oder eine Laminarkühlstrecke umfasst.

## Claims

1. Method for controlling a cooling process for a material (4) by means of a coolant,
wherein a supply (13) of the coolant to the material (4) is controlled by means of at least one actuator (6) which can be set to two or more different positions (k), wherein the actuator (6) is assigned an actuator characteristic curve set (11k, 11w) which specifies a relationship between a coolant flow (w), a pressure (p) of the coolant, and a position (k) of the actuator (6),
wherein at least one coolant pump (20) which is arranged upstream of the at least one actuator (6), viewed in the flow direction of the coolant, is assigned a pump characteristic curve set (12n, 12w) which specifies a relationship between a rotational speed (n) of the pump (20), a pressure difference (Δp) of the coolant obtaining between a suction pressure (p_{suction}) at an inlet side (20e) of the pump (20) and an outlet pressure (p) at an outlet side (20a) of the pump (20), and a coolant flow (w), and
wherein a coolant flow (wᵢ) is set in that the pressure difference (Δp) is ascertained, the rotational speed (nᵢ) corresponding to the ascertained pressure difference (Δp) and a target coolant flow (wᵢ, target) is ascertained from the pump characteristic curve set (11n), the pump (20) is set to the ascertained rotational speed (nᵢ), the pressure (pᵢ) of the coolant upstream of the at least one actuator (6), viewed in the flow direction of the coolant, is ascertained, the position (kᵢ) corresponding to the ascertained pressure value (pᵢ) and the target coolant flow (wᵢ, _{target}) is ascertained from the actuator characteristic curve set (11w), and the actuator (6) is set to the ascertained position (kᵢ).

2. Method according to claim 1, wherein the at least one actuator (6), which can be set to the two or more different positions (k) in a stepless manner, is continuously adjusted to the ascertained position (kᵢ).

3. Method according to one of the preceding claims, wherein the position (kᵢ) of the at least one actuator (6) and the rotational speed (nᵢ) for operating the at least one coolant pump (20) is ascertained in one step as a common target value set, wherein the pressure (pᵢ) of the coolant upstream of the at least one actuator (6) is identical to the outlet pressure (p) at the outlet side (20a) of the pump (20).

4. Method according to one of the preceding claims, wherein the suction pressure (p_{suction}) at the inlet side (20e) of the pump (20) is measured or estimated.

5. Method according to one of the preceding claims, wherein the actuator characteristic curve set (11k) is adapted in that the pressure (pᵢ) of the coolant is ascertained, in particular measured, the coolant flow (wᵢ) of the coolant is ascertained, in particular measured, the position of the actuator (6) corresponding to the ascertained values (wᵢ, pᵢ) is ascertained from the actuator characteristic curve set (11k), the position of the actuator (6) ascertained from the actuator characteristic curve set (11k) is compared with a measured position of the actuator (6), and the actuator characteristic curve set (11k) is modified such that the position of the actuator (6) ascertained from the actuator characteristic curve set (11k) corresponds to the measured position of the actuator (6).

6. Method according to claim 5,
wherein the actuator characteristic curve set (11k), which is given in the form k = f(w, p), wherein w denotes the coolant flow, p the pressure of the coolant, and k the position of the actuator, is represented, for the purpose of adapting the actuator characteristic curve set (11k), by means of basis functions fⱼ (w, p), in the form f(w, p) = Σⱼ aⱼ fⱼ (w, p), where the amplification factors aⱼ are suitably chosen in relation to the respective associated basis functions fⱼ (w, p).

7. Method according to one of the preceding claims, wherein the pump characteristic curve set (12n) is adapted in that the pressure difference (Δp) and the flow (wᵢ) of the coolant are ascertained, the pump speed (n) corresponding to the ascertained values (Δp, wᵢ) is ascertained from the pump characteristic curve set (12n), the pump speed ascertained from the pump characteristic curve set (12n) is compared with a measured pump speed, and the pump characteristic curve set (12n) is modified such that the pump speed ascertained from the pump characteristic curve set (12n) corresponds to the measured pump speed.

8. Method according to claim 7,
wherein the pump characteristic curve set (12n), which is given in the form n = q(w, p-p_{suction}), wherein n denotes the pump speed, p the outlet pressure at the outlet side (20a) of the pump (20), p_{suction} the suction pressure at the inlet side (20e) of the pump (20), and w the coolant flow, is represented, for the purpose of adapting the pump characteristic curve set (12n), by means of basis functions, in the form q(p-p_{suction}, w) = Σⱼ bⱼ qⱼ (w, p-p_{suction}), wherein the amplification factors bⱼ are suitably chosen in relation to the respective associated basis functions q(w, p-p_{suction}).

9. Computer program product for controlling the cooling process for a material (4) by means of a coolant,
wherein a supply of the coolant to the material (4) is controlled by means of at least one actuator (6) which can be set to two or more different positions (k), wherein the actuator (6) is assigned an actuator characteristic curve set (11k, 11w) which specifies a relationship between a coolant flow (w), a pressure (p) of the coolant and a position (k) of the actuator (6),
wherein at least one coolant pump (20) which is arranged upstream of the at least one actuator (6), viewed in the flow direction of the coolant, is assigned a pump characteristic curve set (12n, 12w) which specifies a relationship between a rotational speed (n) of the pump (20), a pressure difference (Δp) of the coolant obtaining between a suction pressure (p_{suction}) at an inlet side (20e) of the pump (20) and an outlet pressure (p) at an outlet side (20a) of the pump (20), and a coolant flow (w), and
wherein the computer program product, when executed by means of a computing unit (8), performs the following method steps:
- ascertaining a rotational speed (nᵢ) of the pump (20) corresponding to a pressure difference (Δp) of the coolant between the inlet side (20e) and the outlet side (20a) of the pump (20) and a target coolant flow (wᵢ, target) from the pump characteristic curve set (12n, 12w);
- ascertaining a position (kᵢ) corresponding to a pressure value (pᵢ) of the coolant which was ascertained upstream of the at least one actuator (6), viewed in the flow direction of the coolant, and the target coolant flow (wᵢ) from the actuator characteristic curve set (11k, 11w);
- generating a signal which triggers a setting of the actuator (6) to the ascertained position (kᵢ) at an actuating unit assigned to the actuator (6); and
- generating a signal which triggers a setting to the ascertained rotational speed (nᵢ) at the at least one coolant pump (20).

10. Control device (7) for controlling a cooling process for a material (4) by means of a coolant, comprising
- at least one memory unit (12) which is embodied for storing an actuator characteristic curve set (11k, 11w) which specifies a relationship between a coolant flow (wᵢ), a pressure (p) of the coolant and a position (kᵢ) of at least one actuator (6) assigned to the actuator characteristic curve set (w) for the purpose of controlling the supply of the coolant to the material (4), and for storing a pump characteristic curve set (12n, 12w) which specifies a relationship between a rotational speed (n) of the pump (20), a pressure difference (Δp) of the coolant obtaining between a suction pressure (p_{suction}) at an inlet side (20e) of the pump (20) and an outlet pressure (p) at an outlet side (20a) of the pump (20) and a coolant flow (w),
- a processor unit (8) which is embodied to ascertain the position (kᵢ) of the at least one actuator (6) corresponding to an ascertained pressure value (pᵢ) of the coolant and a target coolant flow (wᵢ) from the stored actuator characteristic curve set (11k, 11w) and to ascertain the rotational speed (nᵢ) of the pump (20) corresponding to an ascertained pressure difference (Δp) of the coolant between the inlet side (20e) and the outlet side (20a) of the pump (20) and a target coolant flow (w_{i, target}) from the stored pump characteristic curve set (12n, 12w), and
- a signal unit (22) which is embodied for sending a signal for setting the at least one actuator (6) to the ascertained position (kᵢ) to an actuating unit and for sending a signal for setting the at least one coolant pump (20) to the ascertained rotational speed (nᵢ) to a rotational speed governor.

11. Control device (7) according to claim 10,
wherein the control device (7) comprises the at least one actuator (6), which is preferably embodied as a valve or a butterfly valve.

12. Control device (7) according to claim 11,
wherein the at least one actuator (6) is continuously adjustable.

13. Cooling bed (2) of a metal processing train (1), in particular a rolling mill, comprising a control device (7) according to one of claims 10 to 12 for controlling the cooling process for a material (4) in the cooling bed (2).

14. Cooling bed (2) according to claim 13,
wherein the cooling bed (2) comprises an intensive cooling line and/or a laminar cooling line.

## Revendications

1. Procédé de commande d'un refroidissement d'un matériau (4) avec un agent de refroidissement,
dans lequel une amenée (13) de l'agent de refroidissement au matériau (4) est commandée par le biais d'au moins un organe de réglage (6), lequel peut être réglé dans deux positions différentes (k) ou plus, dans lequel à l'organe de réglage (6) est associée une famille de caractéristiques d'organe de réglage (11k, 11w), laquelle indique une relation entre un courant d'agent de refroidissement (w), une pression (p) de l'agent de refroidissement et une position (k) de l'organe de réglage (6),
dans lequel à au moins une pompe d'agent de refroidissement (20), laquelle vue dans la direction de circulation de l'agent de refroidissement est disposée en amont de l'au moins un organe de réglage (6), est associée une famille de caractéristiques de pompe (12n, 12w), laquelle indique une relation entre un régime (n) de la pompe (20), une différence de pression (Δp) de l'agent de refroidissement, qui règne entre une pression d'aspiration (p_{saug}) au niveau d'un côté d'entrée (20e) de la pompe (20) et une pression de sortie (p) au niveau d'un côté de sortie (20a) de la pompe (20), et un courant d'agent de refroidissement (w), et
dans lequel un courant d'agent de refroidissement (wᵢ) est réglé en déterminant la différence de pression (Δp), à partir de la famille de caractéristiques de pompe (11n) le régime (nᵢ) correspondant à la différence de pression (Δp) à déterminer et à un courant d'agent de refroidissement théorique (w_{i, soll}) est déterminé, la pompe (20) est réglée sur le régime (nᵢ) déterminé, la pression (pᵢ) de l'agent de refroidissement vue dans la direction de circulation de l'agent de refroidissement est déterminée en amont de l'au moins un organe de réglage (6), à partir de la famille de caractéristiques d'organe de réglage (11w) la position (kᵢ) correspondant à la valeur de pression déterminée (pᵢ) et au courant d'agent de refroidissement théorique (w_{i, soll}) est déterminée et l'organe de réglage (6) est réglé dans la position (kᵢ) déterminée.

2. Procédé selon la revendication 1,
dans lequel l'au moins un organe de réglage (6), lequel est réglable en continu dans les deux positions différentes (k) ou plus, est réglé en continu dans la position (kᵢ) déterminée.

3. Procédé selon l'une des revendications précédentes, dans lequel la position (kᵢ) de l'au moins un organe de réglage (6) et le régime (nᵢ) pour l'exploitation de l'au moins une pompe d'agent de refroidissement (20) sont déterminés lors d'une étape en tant que jeu de valeurs théoriques communes, dans lequel la pression (pᵢ) de l'agent de refroidissement en mont de l'au moins un organe de réglage (6) est identique à la pression de sortie (p) au niveau du côté de sortie (20a) de la pompe (20).

4. Procédé selon l'une des revendications précédentes,
dans lequel la pression d'aspiration (p_{saug}) au niveau du côté d'entrée (20e) de la pompe (20) est mesurée ou estimée.

5. Procédé selon l'une des revendications précédentes,
dans lequel la famille de caractéristiques d'organe de réglage (11k) est adaptée en déterminant la pression (pᵢ) de l'agent de refroidissement, en particulier en la mesurant, le courant d'agent de refroidissement (wᵢ) de l'agent de refroidissement est déterminé, en particulier mesuré, à partir de la famille de caractéristiques d'organe de réglage (11k) la position de l'organe de réglage (6) correspondant aux valeurs déterminées (wᵢ, pᵢ) est déterminée, la position de l'organe de réglage (6) déterminée à partir de la famille de caractéristiques d'organe de réglage (11k) est comparée avec une position mesurée de l'organe de réglage (6) et la famille de caractéristiques d'organe de réglage (11k) est modifiée de sorte que la position de l'organe de réglage (6) déterminée à partir de la famille de caractéristiques d'organe de réglage (11k) concorde avec la position mesurée de l'organe de réglage (6).

6. Procédé selon la revendication 5,
dans lequel la famille de caractéristiques d'organe de réglage (11k), laquelle est donnée sous la forme k = f (w, p), dans laquelle w désigne le courant d'agent de refroidissement, p la pression de l'agent de refroidissement et k la position de l'organe de réglage, est représentée pour l'adaptation de la famille de caractéristiques d'organe de réglage (11k) au moyen de fonctions d'évaluation fⱼ (w, p) , sous la forme f (w, p) = Σⱼ aⱼ fⱼ (w, p), dans laquelle les facteurs de renforcement aⱼ sont choisis pour être appropriés aux fonctions d'évaluation fⱼ (w, p) respectivement correspondantes.

7. Procédé selon l'une des revendications précédentes,
dans lequel la famille de caractéristiques de pompe (12n) est adaptée en déterminant la différence de pression (Δp) et le courant (wᵢ) de l'agent de refroidissement, à partir de la famille de caractéristiques de pompe (12n) le régime de pompe (n) correspondant aux valeurs (Δp, wᵢ) déterminées est déterminé, le régime de pompe déterminé à partir de la famille de caractéristiques de pompe (12n) est comparé avec un régime de pompe mesuré et la famille de caractéristiques de pompe (12n) est modifiée de sorte que le régime de pompe déterminé à partir de la famille de caractéristiques de pompe (12n) concorde avec le régime de pompe mesuré.

8. Procédé selon la revendication 7,
dans lequel la famille de caractéristiques de pompe (12n), laquelle est donnée sous la forme n = q(w, p-p_{saug}), dans laquelle n désigne le régime de pompe, p la pression de sortie au niveau du côté de sortie (20a) de la pompe (20), p_{saug} la pression d'aspiration au niveau du côté d'entrée (20e) de la pompe (20) et w le courant d'agent de refroidissement, est représentée pour l'adaptation de la famille de caractéristiques de pompe (12n) au moyen de fonctions d'évaluation, sous la forme q (p-p_{saug}, w) = Σⱼ bj qⱼ (w, p-p_{saug}), dans laquelle les facteurs de renforcement bⱼ sont choisis pour être appropriés aux fonctions d'évaluation qⱼ (w, p-p_{saug}) respectivement correspondantes.

9. Produit de programme informatique pour la commande du refroidissement d'un matériau (4) avec un agent de refroidissement,
dans lequel une amenée de l'agent de refroidissement au matériau (4) est commandée par le biais d'au moins un organe de réglage (6), lequel est réglable dans deux positions différentes (k) ou plus, dans lequel à l'organe de réglage (6) est associée une famille de caractéristiques d'organe de réglage (11k, 11w), laquelle indique une relation entre un courant d'agent de refroidissement (w), une pression (p) de l'agent de refroidissement et une position (k) de l'organe de réglage (6),
dans lequel au moins à une pompe d'agent de refroidissement (20), laquelle vue dans la direction de circulation de l'agent de refroidissement est disposée en amont de l'au moins un organe de réglage (6), est associée une famille de caractéristiques de pompe (12n, 12w), laquelle indique une relation entre un régime (n) de la pompe (20), une différence de pression (Δp) de l'agent de refroidissement qui règne entre une pression d'aspiration (p_{saug}) au niveau d'un côté d'entrée (20e) de la pompe (20) et une pression de sortie (p) au niveau d'un côté de sortie (20a) de la pompe (20), et un courant d'agent de refroidissement (w), et
dans lequel le produit de programme informatique, lorsqu'il est exécuté par le biais d'une unité de calcul (8), réalise les étapes de procédé suivantes :
- la détermination à partir de la famille de caractéristiques de pompe (12n, 12w) d'un régime (nᵢ) de la pompe (20) correspondant à une différence de pression (Δp) de l'agent de refroidissement entre le côté d'entrée (20e) et le côté de sortie (20a) de la pompe (20) et un courant d'agent de refroidissement théorique (w_{i, soll}) ;
- la détermination à partir de la famille de caractéristiques d'organe de réglage (11k, 11w) d'une position (kᵢ) correspondant à une valeur de pression (pᵢ) de l'agent de refroidissement, qui a été déterminée en amont de l'au moins un organe de réglage (6) vue dans la direction de circulation de l'agent de refroidissement, et au courant d'agent de refroidissement (wᵢ) ;
- la génération d'un signal qui déclenche au niveau d'une unité de réglage associée à l'organe de réglage (6) un réglage de l'organe de réglage (6) dans la position (kᵢ) déterminée ; et
- la génération d'un signal qui déclenche au niveau de l'au moins une pompe d'agent de refroidissement (20) un réglage sur le régime (nᵢ) déterminé.

10. Dispositif de commande (7) pour la commande d'un refroidissement d'un matériau (4) avec un agent de refroidissement, comprenant
- au moins une unité de stockage (12), laquelle est configurée pour le stockage d'une famille de caractéristiques d'organe dé réglage (11k, 11w) qui indique une relation entre un courant d'agent de refroidissement (wᵢ), une pression (p) de l'agent de refroidissement et une position (kᵢ) d'au moins un organe de réglage (6) associé à la famille de caractéristiques d'organe de réglage (w) pour la commande de l'amenée de l'agent de refroidissement au matériau (4) et pour le stockage d'une famille de caractéristiques de pompe (12n, 12w) qui indique une relation entre un régime (n) de la pompe (20), une différence de pression (Δp) de l'agent de refroidissement qui règne entre une pression d'aspiration (p_{saug}) au niveau d'un côté d'entrée (20e) de la pompe (20) et une pression de sortie (p) au niveau d'un côté de sortie (20a) de la pompe (20), et un courant d'agent de refroidissement (w),
- une unité de traitement (8), laquelle est configurée pour déterminer à partir de la famille de caractéristiques d'organe de réglage (11k, 11w) stockée la valeur de pression (pᵢ) déterminée de l'agent de refroidissement et une position (kᵢ) de l'au moins un organe de réglage (6) correspondant à un courant d'agent de refroidissement théorique (wᵢ) et pour déterminer à partir de la famille de caractéristiques de pompe (12n, 12w) stockée le régime (nᵢ) de la pompe (20) correspondant à une différence de pression (Δp) déterminée de l'agent de refroidissement entre le côté d'entrée (20e) et le côté de sortie (20a) de la pompe (20) et un courant d'agent de refroidissement théorique (w_{i, soll}), et
- une unité de signalisation (22), laquelle est configurée pour envoyer un signal pour le réglage de l'au moins un organe de réglage (6) dans la position (kᵢ) déterminée au niveau d'une unité de réglage et envoyer un signal pour le réglage de l'au moins une pompe d'agent de refroidissement (20) sur le régime (nᵢ) déterminé au niveau d'un régulateur de régime.

11. Dispositif de commande (7) selon la revendication 10,
dans lequel le dispositif de commande (7) comprend l'au moins un organe de réglage (6), lequel est configuré de préférence en tant que soupape ou en tant que volet régulateur.

12. Dispositif de commande (7) selon la revendication 11,
dans lequel l'au moins un organe de réglage (6) est déplaçable en continu.

13. Section de refroidissement (2) d'une chaîne d'usinage de métaux (1), en particulier d'une installation de laminage, comprenant un dispositif de commande (7) selon l'une des revendications 10 à 12 pour la commande du refroidissement d'un matériau (4) dans la section de refroidissement (2).

14. Section de refroidissement (2) selon la revendication 13, dans laquelle la section de refroidissement (2) comprend une section de refroidissement intensif et/ou une section de refroidissement laminaire.
